# EUROPÄISCHE PATENTANMELDUNG

(11) **EP 1 316 275 A1**
(43) Veröffentlichungstag der Anmeldung: **04.06.2003**
(21) Anmeldenummer: 02027085.6
(22) Anmeldetag: 03.12.2002
(51) Int. Cl.: A47B 88/04

(54) **System zur Montage/Demontage zwischen zwei gegeneinander gleitend verschiebbaren Teilen**

(30) Priorität: 03.12.2001 ES 200102690
(71) Anmelder: Rioja Calvo, Miguel Angel, 20800 Zarautz (Guipuzcoa) (ES)
(72) Erfinder: Rioja Calvo, Miguel Angel, 20800 Zarautz (Guipuzcoa) (ES)
(74) Vertreter: Feldkamp, Rainer, Dipl.-Ing.

(57) **Zusammenfassung**

Ein System zur Montage/Demontage zwischen zwei gegeneinander gleitend verschiebbaren Teilen umfaßt einen festen Teil (1), beispielsweise eine mit einem Möbelstück verbundene Schubladen-Führungsschiene, einen beispielsweise an einer Möbelschublade befestigten beweglichen Teil (2), der den festen Teil (1) oben und seitlich umgibt, und einen in einer vertikalen Wand (2a) des beweglichen Teils (2) eingebauten elastischen Teil (3), der sich gegenüberliegend zu einer vertikalen Wand (1a) des festen Teils (1) derart erstreckt, daß der feste Teil (1) gleitend zwischen dem elastischen Teil (3) und einem vertikalen, einen Teil des beweglichen Teils (2) bildenden Flansch (2b) aufgenommen wird. Aus der vertikalen Wand des ersten Teils springt eine Lasche (4) in der Montagerichtung des beweglichen Teils (2) fortschreitend vor und endet in einer Querkante (5). Der elastische Teil (3) weist in Längsrichtung eine labyrinthförmige Durchbrechung in Form einer zickzackförmigen Bahn (6) mit einer Folge von horizontalen und vertikalen Abschnitten auf .

## Beschreibung

Diese Erfindung bezieht sich allgemein auf ein System zur Montage/Demontage zwischen zwei gegeneinander gleitend verschiebbaren Teilen der im Oberbegriff des Anspruchs 1 genannten Art.

Eine bevorzugte Anwendung dieses Systems ist die Montage/Demontage von Möbelschubladen in Schubladen-Führungsschienen, die mit dem Möbelstück verbunden sind. Beispielsweise weist eine Führungsschiene ein erstes an dem Möbelstück befestigtes Element auf, gegenüber dem ein zweites Element verschiebbar ist, das an der Schublade befestigt ist, die gleichzeitig über das erste Element auch mit dem Möbelstück verbunden ist.

Auf diesem Gebiet gibt es eine große Vielzahl von Systemen zur Befestigung der Schublade an der Führungsschiene. Diese reichen von dem grundlegendsten und langsamsten mit direkter Verschraubung bis zu denjenigen, die eingefügte Vorrichtungen verwenden, die als Schnellkupplungssysteme bezeichnet werden und komplizierte und kostspielige Konstruktionen aufweisen und/oder Werkzeuge und komplizierte Handhabungen im Fall der Demontage und häufig auch für die Montage erfordern und/oder keine ausreichende Garantie gegen eine zufällige Zerlegung bieten, die erhebliche Schäden für den Benutzer, die Schublade und das Möbelstück hervorrufen kann.

Der Erfindung liegt die Aufgabe zugrunde, ein System der eingangs genannten Art zu schaffen, das bei einfachem Aufbau und einer geringen Anzahl von Teilen eine werkzeuglose Montage/Demontage ermöglicht.

Diese Aufgabe wird durch die im Anspruch 1 angegebenen Merkmale gelöst.

Vorteilhafte Ausgestaltungen und Weiterbildungen der Erfindung ergeben sich aus den Unteransprüchen.

Das erfindungsgemäße System der Montage/Demontage umfaßt einen festen Teil, beispielsweise eine Schubladen-Führungsschiene, die mit einem Möbelstück verbunden ist, einen beweglichen Teil, der beispielsweise an einer Möbelschublade befestigt ist und auf der oben und seitlich diesen festen Teil umgibt, und einen elastischen Teil, der in einer vertikalen Wand des beweglichen Teils eingebaut ist, der sich gegenüberliegend zu einer vertikalen Wand des festen Teils derart erstreckt, daß die Breite dieses festen Teils gleitend mit Spiel zwischen dem elastischen Teil und einem vertikalen Flansch oder einen hiervon vorspringenden Teil aufgenommen wird, der einen Teil des beweglichen Teils bildet. Die vertikale Wand des festen Teils ist mit einer Lasche versehen, die seitlich fortschreitend in Richtung der Montage-Gleitbewegung des beweglichen Teils weiter vorspringt und in einer vertikalen Kante endet. Der elastische Teil weist in Längsrichtung eine labyrinthförmige Durchbrechung auf, die eine zickzackförmige Bahn bildet, die durch eine Folge von horizontalen und vertikalen Abschnitten gebildet ist, die bezüglich der Montage-/Gleitbewegung des beweglichen Teils einen ersten unteren horizontalen Abschnitt, einen ersten vertikalen Abschnitt, einen ersten oberen horizontalen Abschnitt, einen zweiten vertikalen Abschnitt, einen zweiten unteren horizontalen Abschnitt, einen dritten vertikalen Abschnitt, einen zweiten oberen horizontalen Abschnitt, einen vierten vertikalen Abschnitt und einen dritten unteren horizontalen Abschnitt umfassen, wobei alle die horizontalen Abschnitte eine Höhe, die mit Spiel an die der Lasche angepaßt ist, und eine Länge aufweisen, die in zweckmäßiger Weise größer als die der Lasche ist, wobei alle vertikalen Abschnitte eine Länge aufweisen, die mit Spiel an die Länge der Lasche angeordnet ist, wobei die oberen horizontalen Abschnitte den gleichen Abstand von einer horizontalen Wand, die auf der Oberseite die vertikale Wand und den vertikalen Flansch des beweglichen Teils verbindet, aufweist, wie die Lasche von der oberen Seite des festen Teils, die auf der Oberseite die Seitenwände des festen Teils verbindet. Die außenliegenden horizontalen ersten und dritten Abschnitte weisen an ihren Endkanten jeweilige Abbiegungen des elastischen Teils auf, ausgehend von denen jeweilige erste und zweite Rampen gebildet sind, die sich in Richtung auf die eigentliche vertikale Wand des beweglichen Teils in einem Ausmaß erstrecken, das in geeigneter Weise größer als das ist, um das die Lasche des festen Teils vorspringt.

Bei der bevorzugten Anwendung dieses Systems für die Montage/Demontage von Möbelschubladen mittels der vorstehend genannten Art von Führungsschienen ist es zu erkennen, daß der feste Teil das zweite Element der Führungsschiene ist, weil, obwohl dieses zweite Element gegenüber dem ersten an dem Möbelstück befestigten Element beweglich ist, es vom Gesichtspunkt des Montagesystems gegenüber dem beweglichen Teil fest ist, in dem sich der elastische Teil befindet, weil dieser bewegliche Teil mit der Schublade vereinigt wird, und er gegenüber der an dem Möbelstück voreingebauten Einheit der Führungsschiene montiert/demontiert wird.

Wie man mit vollständiger Klarheit aus den beigefügten Zeichnungen ersehen kann, ergibt sich bei diesem System, daß die Montage und die Demontage durch aufeinanderfolgende Handhabungsvorgänge entlang von untereinander vollständig verschiedenen Bewegungsbahnen erfolgt, dies jedoch ohne die Verwendung irgendeines Hilfswerkzeugs. Der Montagevorgang folgt einer geradlinigen und horizontalen Bewegungsbahn, bei der der bewegliche Teil abgestützt auf dem festen Teil gleitet, bis mittels zwei elastischer Sprünge die Lasche des letzteren in dem zweiten oberen horizontalen Abschnitt der zickzackförmigen Bahn des elastischen Teils angeordnet wird, den es nicht einfach durch Umkehrung der durchgeführten Betätigung verlassen kann, weil die Querkante der Lasche unlösbar gegen die vordere vertikale Kante des zweiten oberen horizontalen Abschnitts zur Anlage kommt. Was zum Erzielen der Demontage erforderlich ist, ist eine Folge von horizontalen und vertikalen Bewegungen des beweglichen Teils, um zu erreichen, daß die Lasche des festen Elements die Zickzackbahn bis zu ihrem vorderen Ende durchlaufen muß, bis sie den ersten unteren horizontalen Abschnitt erreicht und dann mit der ersten Rampe in Berührung kommt, die dieser Lasche das Austreten über die Biegung des elastischen Teils erleichtert.

Abgesehen von der fehlenden Notwendigkeit von Werkzeugen zur Betätigung verhindert das erfindungsgemäße System eine zufällige unerwünschte Demontage der Schublade. Dies alles ergibt sich mit einer äußerst einfachen und wirtschaftlichen Konstruktion.

### Zeichnungen und Bezugsziffern

Zum besseren Verständnis der Eigenart der vorliegenden Erfindung ist in den beigefügten Zeichnungen eine bevorzugte gewerbliche Ausführungsform dargestellt, die lediglich ein erläuterndes und nicht beschränkendes Beispiel darstellt.
Die Figur 1 ist eine auseinandergezogene perspektivische Ansicht, die eine bevorzugte Ausführungsform der Erfindung zeigt. Hierbei ist der feste Teil (1) um 180°C in einer Richtung entgegengesetzt zu der des gezeigten bogenförmigen Pfeils gedreht. In dieser Figur ist eine erläuternde Einzelheit enthalten, die klein das Profil des elastischen Teils (3) bei Betrachtung von unten in Perspektive und größer die Unteransicht dieses Profils zeigt.
Die Figur 2 zeigt die Montage des erfindungsgemäßen Systems nach Figur 1.
Die Figuren 3 bis 10 zeigen verschiedene wesentliche Stadien des Montagevorgangs bei dem erfindungsgemäßen System. Die Figuren 3, 6 und 9 sind Ansichten von der Außenseite der vertikalen Wand (2a) des beweglichen Teils (2) aus, derart, als ob diese durchsichtig sein würde, damit der elastische Teil (3) so sichtbar ist, wie in der in Figur 1 eingefügten Einzelheit, das heißt seine Rückseite bezüglich des festen Teils (1). Die Figur 4 ist eine Ansicht entlang des Schnittes IV-IV nach Figur 3. Die Figuren 5, 7, 8 und 10 sind der Figur 4 entsprechende Schnitte in den jeweiligen wesentlichen Stadien der Montage.
Die Figuren 11 bis 16 zeigen verschiedene wesentliche Stadien des Demontagevorgangs entlang der zickzackförmigen Bahn (6). Alle diese sind mit den gleichen Kriterien wie die Figuren 3, 6 und 9 dargestellt.

In diesen Figuren sind die folgenden Bezugsziffern angegeben:
1.- fester Teil
1 a.- vertikale Seite des festen Teils (1)
1 b.- horizontale Seite des festen Teils (1)
2.- beweglicher Teil
2a.- vertikale Wand des beweglichen Teils (2)
2b.- vertikaler Flansch des beweglichen Teils (2)
2c.- horizontale Wand des beweglichen Teils (2)
3.- elastischer Teil
4.- Lasche der vertikalen Seite (1 a)
5.- Querkante der Lasche (4)
6.- zickzackförmige Bahn
7.- erster unterer horizontaler Abschnitt der Bahn (6)
8.- erster vertikaler Abschnitt der Bahn (6)
9.- erster oberer horizontaler Abschnitt der Bahn (6)
10.- zweiter vertikaler Abschnitt der Bahn (6)
11.- zweiter unterer horizontaler Abschnitt der Bahn (6)
12.- dritter vertikaler Abschnitt der Bahn (6)
13.- zweiter oberer horizontaler Abschnitt der Bahn (6)
14.- vierter vertikaler Abschnitt der Bahn (6)
15.- dritter unterer horizontaler Abschnitt der Bahn (6)
16.- erste Rampe
17.- zweite Rampe
18.- Zunge des elastischen Teils (3)
19.- Aufnahmesitz der vertikalen Wand (2a).

### Erläuterung einer bevorzugten Ausführungsform

In den beigefügten Zeichnungen ist eine bevorzugte Ausführungsform des erfindungsgemäßen Montage-/Demontage-Systems in seiner speziellen Anwendung auf eine Möbelschublade gegenüber einer Gleitführungsschiene gezeigt, mittels der das Einschieben und Herausziehen der Schublade erfolgt.

Das erfindungsgemäße System (Figur 1) umfaßt einen festen Teil, beispielsweise eine mit einem Möbelstück verbundene Schubladen-Führungsschiene, einen beweglichen Teil (2), der beispielsweise an der Möbelschublade befestigt ist und auf der Oberseite und an der Seite den festen Teil (1) umgibt, und einen elastischen Teil (3), der in einer vertikalen Wand (2a) des beweglichen Teils (2) eingebaut ist, die sich gegenüberliegend zu einer vertikalen Wand (1a) des festen Teils (1) derart erstreckt, daß die Breite dieses festen Teils (1) gleitend mit Spiel zwischen dem eigentlichen elastischen Teil (3) und einem vertikalen Flansch (2b) oder einem hiervon vorspringenden Teil aufgenommen werden kann, der von dem beweglichen Teil (2) ausgeht. Die vertikale Wand (1a) des festen Teils (1) ist mit einer Lasche (4) versehen, die sich seitlich erstreckt und die sich fortschreitend in der Montage-Gleitrichtung dieses beweglichen Teils (2) nach außen erstreckt und in einer Querkante (5) endet. Der elastische Teil (3) weist in Längsrichtung eine labyrinthartige Durchbrechung auf, die eine Zickzackbahn (6) bildet, die durch eine Folge von horizontalen und vertikalen Abschnitten gebildet ist, die bezüglich der Montage-Gleitbewegung des beweglichen Teils (2) durch einen ersten unteren horizontalen Abschnitt (7), einem ersten vertikalen Abschnitt (8), einem ersten oberen horizontalen Abschnitt (9), einen zweiten vertikalen Abschnitt (10), einen zweiten unteren horizontalen Abschnitt (11), einen dritten vertikalen Abschnitt (12), einen zweiten oberen horizontalen Abschnitt (13), einen vierten vertikalen Abschnitt (14) und einen dritten unteren horizontalen Abschnitt (15) gebildet sind. Alle horizontalen Abschnitte (7, 9, 11, 13, 15) weisen eine Höhe, die mit Spiel an die der Lasche (4) angepaßt ist, und eine Länge auf, die in geeigneter Weise größer als die der Lasche ist, wobei alle vertikalen Abschnitte (8, 10, 12, 14) eine Länge aufweisen, die mit Spiel an die der Lasche (4) angepaßt ist. Die oberen horizontalen Abschnitte (9, 13) weisen einen Abstand von einer horizontalen Wand (2c), die an der Oberseite die vertikale Wand (2a) und die Lasche (2b) des beweglichen Teils (2) verbindet, auf, der gleich dem Abstand der Lasche (4) von der horizontalen Oberseite (1b) des festen Teils (1) ist, die auf der Oberseite die Seitenwände des letzteren verbindet. Die am Ende liegenden ersten (7) und dritten (15) horizontalen Abschnitte weisen an ihrer außenliegenden Kante jeweilige Abbiegungen des elastischen Teils (3) auf, durch die jeweilige erste (16) und zweite (17) Rampen gebildet sind, die sich in Richtung auf die eigentliche Seitenwand (2a) des beweglichen Teils (2) in einem Ausmaß erstrecken, das in zweckmäßiger Weise größer als das Ausmaß ist, in dem die Lasche (4) von dem festen Teil (1) vorspringt, wie dies insbesondere aus der rechts unten dargestellten Einzelheit der Figur 1 zu entnehmen ist.

In dieser Figur 1 ist der feste Teil (1) um 180° gedreht, um die Lasche (4) sehen zu können, die andernfalls verdeckt sein würde. Andererseits befindet sich bei der in Figur 2 gezeigten Montage dieser feste Teil (1) in seiner Betriebsstellung, die sich nach einer Drehung um 180° ergibt, die in Figur 1 durch den gebogenen Pfeil angezeigt ist, der dieser Drehung zugeordnet ist. Aus Figur 2 ist weiterhin zu erkennen, daß der bewegliche Teil eine im Wesentlichen U-förmige Querschnittsform mit der vertikalen Wand (2a), dem Flansch (2b) und der diese verbindenden oberen Wand (2c) bildet. Dieser bewegliche Teil (2) ist von oben auf den festen Teil (1) aufgesetzt und stützt sich im Betriebszustand auf diesem ab. Der elastische Teil (3) ist in der aus Figur 2 ersichtlichen Weise zwischen der vertikalen Wand (2a) des beweglichen Teils (2) und einer der Seitenwände (1a) des festen Teils (1) angeordnet und gegen diese Seitenwand elastisch vorgespannt.

Funktionsmäßig ergibt dieses System eine vollständig geradlinige und horizontale Montage-Handhabung, die in den Figuren 3 bis 10 gezeigt ist. Die entsprechenden Figuren 3 und 4 zeigen einen Zustand, bei dem durch eine Verschiebung des beweglichen Teils (2) der feste Teil (1) zwischen den elastischen Teil (3) und den vertikalen Flansch (2b) des beweglichen Teils (2) eintritt, wodurch eine gewisse Verformung dieses elastischen Teils (3) hervorgerufen wird. Bei weiterer Vorwärtsbewegung des beweglichen Teils (2) verformt die Lasche (4) (Figur 5) den elastischen Teil (3), bis ein elastischer Sprung hervorgerufen wird, der es ermöglicht, die Lasche (Figuren 6 und 7) im Inneren des ersten oberen horizontalen Abschnitts (9) der Zickzackbahn (6) anzuordnen. Bei weiterer Vorwärtsbewegung (Figur 8) ruft der bewegliche Teil (2) einen neuen elastischen Sprung hervor, und die Lasche (4) befindet sich in dem zweiten oberen horizontalen Abschnitt (13). Diese abschließende Montageposition ist ein Zustand, in dem keine Demontage mittels einer Bewegung des beweglichen Teils (2) in einer umgekehrten Richtung zu der möglich ist, die vorher durchgeführt wurde, weil die Querkante (5) der Lasche (4) dies dadurch verhindert, daß sie gegen die vertikale Kante dieses zweiten oberen horizontalen Abschnittes (13) zum Anschlag kommt (Figur 11).

Der Demontagevorgang muß entsprechend einer aufeinanderfolgenden Bewegungsbahn erfolgen, die in den Figuren 11 bis 16 gezeigt ist. Zunächst wird an dem beweglichen Teil (2) (z.B. durch Herausziehen der Schublade) gezogen, bis die Lasche (4) zum Anschlag kommt, wie dies am Ende des vorhergehenden Absatzes beschrieben wurde; dann wird (Figur 12) ein Anheben des beweglichen Teils (2) hervorgerufen, was dazu führt, daß die Lasche (4) sich in dem dritten vertikalen Abschnitt (12) nach unten bewegt und sich in dem zweiten unteren horizontalen Abschnitt (11) befindet. Dann wird erneut der bewegliche Teil (2) herausgezogen, bis (Figur 13) die Kante der Lasche (4) zur Anlage an der Kante des zweiten unteren horizontalen Abschnitts (11) kommt; danach wird der bewegliche Teil (2) abgesenkt, wodurch die Lasche (4) entlang des zweiten vertikalen Abschnitts (10) aufsteigt und den ersten oberen horizontalen Abschnitt (9) (Figur 14) erreicht; dann wird erneut an dem beweglichen Teil (2) bis zum Anschlag an dem ersten oberen horizontalen Abschnitt (9) gezogen, wodurch der Zustand der Figur 15 erreicht wird; dann bewirkt ein erneutes Anheben des beweglichen Teils (2), daß die Lasche (4) entlang des ersten vertikalen Abschnitts (8) abwärts bewegt wird (Figur 16) und sich auf der ersten Rampe (16) befindet, worauf durch ein erneutes Ziehen (Figur 16) an dem beweglichen Teil (2) dieses von dem festen Teil (1) getrennt wird.

Zur Befestigung des elastischen Teils (3) an dessen außenliegenden vertikalen Kanten sind jeweilige Zungen (18) vorgesehen, die reziprok zu jeweiligen Aufnahmesitzen (19) in der vertikalen Wand (2a) des beweglichen Teils (2) sind. Dadurch kann der elastische Teil (3) in einfacher Weise durch elastisches Verformen und Einstecken der Zungen (18) in die jeweiligen Aufnahmesitze oder -schlitze in der vertikalen Wand (2a) des beweglichen Teils (2) befestigt werden.

## Patentansprüche

1. System zur Montage/Demontage zwischen zwei gegeneinander gleitend verschiebbaren Teilen, **dadurch gekennzeichnet, daß** es einen festen Teil (1), beispielsweise eine mit einem Möbelstück verbundene Schubladen-Führungsschiene, einen beweglichen Teil (2), der beispielsweise an der Möbelschublade befestigt ist und auf der Oberseite und an der Seite den festen Teil (1) umgibt, und einen elastischen Teil (3) umfaßt, der in einer vertikalen Wand (2a) des beweglichen Teils (2) eingebaut ist, die sich gegenüberliegend zu einer vertikalen Wand (1a) des festen Teils (1) derart erstreckt, daß die Breite dieses festen Teils (1) gleitend mit Spiel zwischen dem eigentlichen elastischen Teil (3) und einem vertikalen Flansch (2b) oder einem hiervon vorspringenden Teil aufgenommen werden kann, der von dem beweglichen Teil (2) ausgeht, daß die vertikale Wand (1a) des festen Teils (1) mit einer Lasche (4) versehen ist, die sich seitlich erstreckt und die sich fortschreitend in der Montage-Gleitrichtung dieses beweglichen Teils (2) nach außen erstreckt und in einer Querkante (5) endet, daß der elastische Teil (3) in Längsrichtung eine labyrinthartige Durchbrechung aufweist, die eine Zickzackbahn (6) bildet, die durch eine Folge von horizontalen und vertikalen Abschnitten gebildet ist, wobei alle horizontalen Abschnitte (7, 9, 11, 13, 15) eine Höhe, die mit Spiel an die der Lasche (4) angepaßt ist, und eine Länge aufweisen, die in geeigneter Weise größer als die der Lasche ist, wobei alle vertikalen Abschnitte (8, 10, 12, 14) eine Länge aufweisen, die mit Spiel an die der Lasche (4) angepaßt ist, und wobei die oberen horizontalen Abschnitte (9, 13) einen Abstand von einer horizontalen Wand (2c), die an der Oberseite die vertikale Wand (2a) und die Lasche (2b) des beweglichen Teils (2) verbindet, aufweisen, der gleich dem Abstand der Lasche (4) von der horizontalen Oberseite (1b) des festen Teils (1) ist, die auf der Oberseite die Seitenwände des letzteren verbindet, und daß die am Ende liegenden horizontalen Abschnitte (7, 15) an ihrer außenliegenden Kante jeweilige Abbiegungen des elastischen Teils (3) aufweisen, durch die jeweilige erste (16) und zweite (17) Rampen gebildet sind, die sich in Richtung auf die Seitenwand (2a) des beweglichen Teils (2) in einem Ausmaß erstrecken, das in zweckmäßiger Weise größer als das Ausmaß ist, in dem die Lasche (4) von dem festen Teil (1) vorspringt.

2. System nach Anspruch 1, **dadurch gekennzeichnet, daß** die Folge von horizontalen und vertikalen Abschnitten in Richtung der Montage-Gleitbewegung des beweglichen Teils (2) durch einen ersten unteren horizontalen Abschnitt (7), einem ersten vertikalen Abschnitt (8), einem ersten oberen horizontalen Abschnitt (9), einen zweiten vertikalen Abschnitt (10), einen zweiten unteren horizontalen Abschnitt (11), einen dritten vertikalen Abschnitt (12), einen zweiten oberen horizontalen Abschnitt (13), einen vierten vertikalen Abschnitt (14) und einen dritten unteren horizontalen Abschnitt (15) gebildet ist.

3. System nach Anspruch 1 oder 2, **dadurch gekennzeichnet, daß** an den außenliegenden vertikalen Kanten des elastischen Teils (3) jeweilige Zungen (18) vorgesehen sind, die reziprok zu jeweiligen Aufnahmesitzen (19) in der vertikalen Wand (2a) des beweglichen Teils (2) sind.
